# DEMANDE DE BREVET EUROPEEN

(11) **EP 4 685 825 A1**
(43) Date de publication de la demande: **28.01.2026**
(21) Numéro de dépôt: 25191266.3
(22) Date de dépôt: 23.07.2025
(51) Int. Cl.: H01F 27/28

(54) **TRANSFORMATEUR PLANAIRE**

(30) Priorité: 26.07.2024 FR 2408340
(71) Demandeur: Safran Electrical & Power Chatou SAS, 78400 Chatou (FR)
(72) Inventeur: NGOUA TEU MAGAMBO, Jean-Sylvio, 77550 MOISSY-CRAMAYEL (FR); DE CARVALHO RODRIGUES, David, 77550 MOISSY-CRAMAYEL (FR)
(74) Mandataire: Gevers & Orès

(57) **Abrégé**

Le transformateur planaire (100) comporte : - un premier circuit imprimé (110) ; - un deuxième circuit imprimé (112) ; - un bobinage primaire (114) formé d'au moins une spire ; - un bobinage secondaire (116) formé d'au moins une spire ; et - un noyau magnétique (102) de couplage des bobinages primaire (114) et secondaire (116).

Chaque spire du bobinage primaire (114) est formée dans une couche conductrice interne (110_{INT1-4}) d'au moins un parmi le premier circuit imprimé (110) et le deuxième circuit imprimé (112), cette couche conductrice interne étant recouverte de chaque côté de matériau isolant.

## Description

### Domaine technique de l'invention

La présente invention concerne un transformateur planaire.

### Arrière-plan technologique

Le changement climatique est une préoccupation majeure pour de nombreux organes législatifs et de régulation à travers le monde. En effet, diverses restrictions sur les émissions de carbone ont été, sont ou seront adoptées par divers états. En particulier, une norme ambitieuse s'applique à la fois aux nouveaux types d'avions mais aussi ceux actuellement en circulation nécessitant de devoir mettre en œuvre des solutions technologiques afin de les rendre conformes aux réglementations en vigueur. L'aviation civile se mobilise depuis maintenant plusieurs années pour apporter une contribution à la lutte contre le changement climatique.

Les efforts de recherche technologique ont déjà permis d'améliorer de manière très significative les performances environnementales des avions. La Déposante prend en considération les facteurs impactant dans toutes les phases de conception et de développement pour obtenir des composants et des produits aéronautiques moins énergivores, plus respectueux de l'environnement et dont l'intégration et l'utilisation dans l'aviation civile ont des impacts environnementaux modérés dans un but d'amélioration de l'efficacité énergétique des avions.

Par voie de conséquence, la Déposante travaille en permanence à la réduction de son impact climatique par l'emploi de méthodes et l'exploitation de procédés de développement et de fabrication vertueux et minimisant les émissions de gaz à effet de serre au minimum possible pour réduire de l'empreinte environnementale de son activité.

Ces travaux de recherche et de développement soutenus portent à la fois sur les nouvelles générations de moteurs d'avions, l'allègement des appareils, notamment par les matériaux employés et les équipements embarqués allégés, le développement de l'emploi des technologies électriques pour assurer la propulsion, et, indispensables compléments aux progrès technologiques, les biocarburants aéronautiques.

Dans le domaine aéronautique, l'augmentation de la puissance électrique prévue dans les nouveaux aéronefs s'accompagne d'une évolution du réseau de bord. Dans certaines architectures de réseau avion, les réseaux haute tension (entre 500 V et 1 000 V continu) et basse tension (par exemple 28 V continu) sont amenés à cohabiter avec des convertisseurs continu-continu (DC/DC) isolés en interfaces de ces deux réseaux.

L'isolation de ce convertisseur est essentielle car elle est la principale barrière entre ces réseaux et permet notamment d'éviter la propagation d'un défaut de la haute tension vers la basse tension.

Les solutions traditionnelles qui existent consistent à réaliser cette isolation galvanique à partir d'un transformateur de puissance. Pour les applications DC/DC isolés, ce transformateur est en général en technologie planaire (de l'anglais « planar ») car elle permet un fonctionnement en haute fréquence (plusieurs centaines de kilohertz) et donc permet une meilleure compacité du convertisseur. Cette technologie est donc adaptée pour des applications aéronautiques, d'autant plus qu'elle est plus facilement industrialisable que les technologies à enroulements bobinés.

Les technologies planaires traditionnelles consistent à utiliser un circuit imprimé multicouche, comportant ainsi plusieurs couches conductrices, et à réaliser le bobinage primaire dans une partie des couches conductrices et le bobinage secondaire dans une autre partie des couches conductrices. Les bobinage primaire et secondaire peuvent y être entrelacés pour améliorer le couplage magnétique et réduire les pertes. Cependant, il existe également des cas où les bobinages primaire et secondaire ne sont pas entrelacés, mais regroupés en deux groupes séparés.

Comme cela est connu en soi, les couches conductrices d'un circuit imprimé multicouche incluent une couche conductrice supérieure (en anglais « top layer »), une ou plusieurs couches conductrices internes (en englais « internal layer »), et une couche inférieure (en anglais « bottom layer »). Ces couches conductrices sont séparées les unes des autres par du matériau isolant électrique. Plus précisément, un circuit imprimé multicouche comporte généralement plusieurs plaques de substrat (en anglais « core »), avec deux couches conductrices déposées de part et d'autre de chaque plaque de substrat. Des couches de préimprégné (en anglais « prepreg ») sont alors intercalées entre les plaques de substrat, afin de recouvrir les couches conductrices (qui sont de ce fait « internes ») et de coller les plaques de substrat entre elles pour former un empilement. La couche conductrice supérieure et la couche conductrice inférieure sont alors déposées sur respectivement la couche de prépreg en haut de l'empilement et la couche de prépreg en bas de l'empilement. Un tel empilement est par exemple décrit en suivant le lien Internet https://tspcb.pl/en/blog/quality/structure-characteristics-and-design-of-multilayer-printed-circuit-boards

Ainsi, un tel transformateur planaire ne répond pas à la contrainte forte de ségrégation des réseaux haute tension et basse tension à travers le circuit imprimé multicouche. En effet, la couche conductrice interne du premier bobinage et la couche conductrice interne du deuxième bobinage en vis-à-vis l'une de l'autre ne sont séparées que par une épaisseur de matériau isolant (plaque de substrat ou bien couche de préimprégné suivant la configuration). Il s'agit donc d'une barrière simple dont il est difficile de garantir l'intégrité.

Par ailleurs, il est également connu d'utiliser deux circuits imprimés différents, placé l'un au-dessus de l'autre, pour respectivement le premier bobinage et le deuxième bobinage. Mais, dans ce cas, la couche conductrice supérieure du circuit imprimé du bas se trouve en face de la couche conductrice inférieure du circuit imprimé du haut, sans isolation.

Même si le circuit imprimé du haut ne comporte pas de couche inférieure, comme c'est le cas par exemple dans l'article « Design and Analysis of Planar Transformers in Modern Switching Mode Power Supply » de Hassan et al., 2021, une seule épaisseur de matériau isolant sépare la couche conductrice supérieure du circuit imprimé du bas de la couche conductrice la plus proche du circuit imprimé du haut. Ainsi, on obtient à nouveau une barrière simple dont il est difficile de garantir l'intégrité.

Cette incertitude est plus importante pour des applications aéronautiques où l'altitude et l'environnement (qui peut être non pressurisé) vont favoriser l'apparition d'arcs électriques dès lors que la tension devient voisine de 1 000 V continu.

A cet effet, l'invention est le résultat des recherches technologiques visant à améliorer de manière très significative les performances des avions et, en ce sens, contribue à la réduction de l'impact environnemental des avions.

### Résumé de l'invention

Il est donc proposé un transformateur planaire selon la revendication 1.

Ainsi, grâce au fait que seules des couches internes sont utilisées pour former les spires, le bobinage primaire et le bobinage secondaire sont séparés par au moins une épaisseur de matériau isolant d'une carte de circuit imprimé, ce qui renforce l'isolation.

L'invention peut en outre comporter l'une ou plusieurs des caractéristiques optionnelles des revendications 2 à 9, selon toute combinaison techniquement possible.

Il est également proposé un convertisseur continu-continu selon la revendication 10.

Il est également proposé un aéronef selon la revendication 11.

### Brève description des figures

L'invention sera mieux comprise à l'aide de la description qui va suivre, donnée uniquement à titre d'exemple et faite en se référant aux dessins annexés dans lesquels :
- la figure 1 est une vue en coupe d'un transformateur planaire selon un premier mode de réalisation de l'invention,
- la figure 2 est une vue en coupe d'un transformateur planaire selon un deuxième mode de réalisation de l'invention, et
- la figure 3 est une vue en coupe d'un transformateur planaire selon un troisième mode de réalisation de l'invention.

### Description détaillée de l'invention

En référence à la figure 1, un transformateur planaire 100 selon l'invention va à présent être décrit.

Le transformateur planaire 100 comporte tout d'abord un noyau magnétique 102 comportant plusieurs jambes, par exemple trois jambes 104, 106, 108 comme dans l'exemple illustré, avec une jambe centrale 106 et deux jambes latérales 104, 108, et deux traverses 109₁, 109₂ connectant respectivement des extrémités des jambes 104, 106, 108. Le noyau est par exemple en ferrite ER51.

Le transformateur planaire 100 comporte deux circuits imprimés, par exemple des premier et deuxième circuits imprimés multicouches 110, 112 comme dans l'exemple illustré, formé d'un empilement de couche(s) conductrice(s), de plaque(s) de substrat et de couche(s) de préimprégné.

Ainsi, chacun des circuits imprimés multicouches 110, 112 comporte au moins une plaque de substrat 110_{SUB1-2}, 112_{SUB1-3} présentant deux faces opposées sur lesquelles sont respectivement déposées deux couches conductrices internes 110_{1NT1}-₄, 112_{INT1-6}. Chacun des circuits imprimés multicouches 110, 112 comporte en outre des couches de préimprégné (indiquées par un remplissage de points sur la figure 1) intercalées entre les plaques de substrat plaque de substrat 110_{SUB1-2}, 112_{SUB1-3}, ainsi qu'une couche de prépreg supérieure au sommet de l'empilement et une couche de prépreg inférieure à la base de l'empilement. Ainsi, chaque couche conductrice interne 110_{INT1-4}, 112_{INT1-6} est recouverte de chaque côté de matériau isolant : plaque de substrat d'un côté et une couche de préimprégné de l'autre. Les couches de préimprégné sont par exemple en epoxy.

Par exemple, comme dans l'exemple illustré, le premier circuit imprimé multicouche 110 comporte deux plaques de substrat 110_{SUB1-2} et quatre couches internes 110_{INT1-4} : deux 110_{INT1-2} de chaque côté de la première plaque de substrat 110_{SUB1} et deux 110_{INT3-4} de chaque côté de la deuxième plaque de substrat 110_{SUB2}.

Toujours par exemple, comme dans l'exemple illustré, le deuxième circuit imprimé multicouche 112 comporte trois plaques de substrat 110_{SUB1-3} et six couches internes 112_{INT1-6} : deux 112_{INT1-2} de chaque côté de la première plaque de substrat 112_{SUB1}, deux 112_{INT3-4} de chaque côté de la deuxième plaque de substrat 112_{SUB2}, et deux 112_{INT5-6} de chaque côté de la troisième plaque de substrat 112_{SUB3}.

Le premier transformateur planaire 100 comporte en outre un bobinage primaire 114 présentant au moins une spire enroulée autour d'une des jambes 104, 106, 108 du noyau magnétique 102, par exemple la jambe centrale 106 comme dans l'exemple illustré. La ou les spires du bobinage primaire 114 sont formées dans la ou les couches conductrices internes 110_{INT1-4} du premier circuit imprimé multicouche 110. Plus précisément, au moins une spire du bobinage primaire 114 est formée dans chaque couche conductrice interne 110_{INT1-4}. Dans l'exemple illustré, une seule spire est formée dans chacune des couches conductrices internes 110_{INT1-4}, de sorte que le bobinage primaire 114 présente 4 spires.

Une couche conductrice supérieure peut être prévue, par exemple pour former une borne de connexion supérieure 114T du premier bobinage 114, mais pas de spire. De la même manière, une couche conductrice inférieure peut être prévue, par exemple pour former une borne de connexion inférieure 114B, mais pas de spire.

Les couches conductrices sont par exemple connectées entre elles par des vias.

Le premier transformateur planaire 100 comporte en outre un bobinage secondaire 116 présentant au moins une spire enroulée autour d'une des jambes 104, 106, 108 du noyau magnétique, de préférence la même que le bobinage primaire 114, par exemple la jambe centrale 106 comme dans l'exemple illustré. La ou les spires du bobinage secondaire 116 sont formées dans la ou les couches conductrices internes 112_{INT1-6} du deuxième circuit imprimé multicouche 112. Plus précisément, au moins une spire du bobinage primaire 114 est formée dans chaque couche conductrice interne 110_{INT1-4}. Dans l'exemple illustré, deux spires sont formées dans chacune des couches conductrices internes 110_{INT1-3},₅₋₆, sauf la couche conductrice interne 112_{INT4} dans laquelle une seule spire est formée, de sorte que le bobinage secondaire 116 présente 11 spires.

Une couche conductrice supérieure peut être prévue, par exemple pour former une borne de connexion supérieure 116T du deuxième bobinage 116, mais pas de spire. De la même manière, une couche conductrice inférieure peut être prévue, par exemple pour former une borne de connexion inférieure 116B, mais pas de spire.

Les couches conductrices sont par exemple connectées entre elles par des vias.

Le premier transformateur planaire 100 peut en outre comporter, comme dans l'exemple illustré, un écran isolant électrique 118 intercalé entre les premier et deuxième circuits imprimés 110, 112. L'écran isolant électrique 118 est en matériau isolant électrique avec de préférence une bonne conductivité thermique (au moins 4 W/m.K, par exemple autour de 5 W/m.K). L'écran isolant électrique 118 présente une épaisseur choisie en cohérence avec les épaisseurs des circuits imprimés pour que l'ensemble des épaisseurs soit admissible dans la fenêtre de bobinage, s'étendant en hauteur entre les deux traverses 109₁, 109₂.

La structure illustrée sur la figure 1 est adaptée pour un transfert de puissance de 1,5 kW, et peut fonctionner sur une plage de fréquence de 100 kHz à 1 MHz. Les couches conductrices ont par exemple une épaisseur de 140 µm, tandis que les couches de préimprégné ont par exemple une épaisseur de 350µm.

L'enroulement du secondaire est réalisé à partir de 4 couches secondaires de 8.6mm de large connectées en parallèle. L'enroulement primaire est constitué de 6 couches de conducteurs connectées en série dont une spire de 7.3mm et 5 autres de 3.4mm.

En référence à la figure 2, un autre transformateur planaire 200 selon l'invention va à présent être décrit.

Le transformateur planaire 200 est similaire à celui de la figure 1, si ce n'est que les spires du bobinage primaire 114 sont formées dans les couches internes du premier circuit imprimé 110 et dans les couches internes du deuxièmes circuit imprimé 112. Dans l'exemple illustré, trois spires sont formées dans le premier circuit imprimé 110 : deux spires sont formées dans chacune des couches conductrices internes 110_{INT1}, ₂, et une seule spire est formée dans la couche conductrice interne 110_{INT3}. En outre, six spires sont formées dans le deuxième circuit imprimé 112 : deux spires sont formées dans chacune des couches conductrices internes 112_{INT1-3}. Le bobinage primaire 116 présente ainsi 9 spires.

Le transformateur planaire 200 comporte en outre une plaque conductrice 202 s'étendant entre le premier circuit imprimé 110 et le deuxième circuit imprimé 112, et le bobinage secondaire 116 est formé par cette plaque conductrice 202.

Le transformateur planaire 200 comporte en outre un premier écran isolant électrique 118A entre le premier circuit imprimé 110 la plaque conductrice 202 et un deuxième écran isolant électrique 118B entre la plaque conductrice 202 et le deuxième circuit imprimé 112.

En référence à la figure 3, un autre transformateur planaire 300 selon l'invention va à présent être décrit.

Le transformateur planaire 300 est similaire à celui de la figure 2, si ce n'est qu'il comporte, à la place de la plaque conductrice 202 et des plaques isolantes 118A, 118B, un troisième circuit imprimé 302 entre le premier circuit imprimé 110 et le deuxième circuit imprimé 112. Chaque spire du bobinage secondaire 116 est alors formée dans une couche conductrice interne 302_{INT1-4} du troisième circuit imprimé 302. Dans l'exemple illustré, le troisième circuit imprimé 302 présente quatre couches conductrice interne 302_{INT1-4}, dans chacune desquelles une seule spire est formée, de sorte que le bobinage secondaire 116 comporte 4 spires.

En conclusion, on notera que l'invention n'est pas limitée au mode de réalisation décrit précédemment. Il apparaîtra en effet à l'homme de l'art que diverses modifications peuvent être apportées aux modes de réalisation décrits ci-dessus, à la lumière de l'enseignement qui vient de lui être divulgué.

En particulier, le nombres de spires, le nombre de couches conductrices, l'épaisseur des couches conductrices et l'épaisseur des couches de préimprégné peuvent être différents que les valeurs données ci-dessus, de même que l'ordre de positionnement des circuits imprimés.

Dans la présentation détaillée de l'invention qui est faite précédemment, les termes utilisés ne doivent pas être interprétés comme limitant l'invention aux modes de réalisation exposés dans la présente description, mais doivent être interprétés pour y inclure tous les équivalents dont la prévision est à la portée de l'homme de l'art en appliquant ses connaissances générales à la mise en œuvre de l'enseignement qui vient de lui être divulgué.

## Revendications

1. Transformateur planaire (100 ; 200 ; 300) comportant :
- un premier circuit imprimé (110) ;
- un deuxième circuit imprimé (112) ;
- un bobinage primaire (114) formé d'au moins une spire ;
- un bobinage secondaire (116) formé d'au moins une spire ; et
- un noyau magnétique (102) de couplage des bobinages primaire (114) et secondaire (116) ;
**caractérisé en ce que** chaque spire du bobinage primaire (114) est formée dans une couche conductrice interne (110_{INT1-4}) d'au moins un parmi le premier circuit imprimé (110) et le deuxième circuit imprimé (112), cette couche conductrice interne étant recouverte de chaque côté de matériau isolant.

2. Transformateur planaire (100 ; 200 ; 300) selon la revendication 1, dans lequel le premier circuit imprimé (110) et/ou le deuxième circuit imprimé (112) est multicouche.

3. Transformateur planaire (100 ; 200 ; 300) selon la revendication 1 ou 2, dans lequel le premier circuit imprimé (110) et/ou le deuxième circuit imprimé (112) présente une couche conductrice supérieure et/ou inférieure formant une borne de connexion (114T, 114B, 116T, 116B) du bobinage (114, 116) correspondant.

4. Transformateur planaire (100) selon l'une quelconque des revendications 1 à 3, dans lequel chaque spire du bobinage primaire (114) est formée dans une couche conductrice interne (110_{INT1-4}) du premier circuit imprimé (110), et dans lequel chaque spire du bobinage secondaire (116) est formée dans une couche conductrice interne (112_{INT1-6}) du deuxième circuit imprimé (112).

5. Transformateur planaire (100) selon la revendication 4, comportant en outre un écran isolant électrique (118) entre le premier circuit imprimé (110) et le deuxième circuit imprimé (112).

6. Transformateur planaire (200 ; 300) selon l'une quelconque des revendications 1 à 3, dans lequel chacune de certaines des spires du bobinage primaire (114) est formée dans une couche conductrice interne (110_{INT1-4}) du premier circuit imprimé (110) et chacune des autres spires du bobinage primaire (114) est formée dans une couche conductrice interne (110_{INT1-4}) du deuxième circuit imprimé (112).

7. Transformateur planaire (200) selon la revendication 6, comportant en outre une plaque conductrice (202) s'étendant entre le premier circuit imprimé (110) et le deuxième circuit imprimé (112), et dans lequel le bobinage secondaire (116) est formé par cette plaque conductrice (202).

8. Transformateur planaire (200) selon la revendication 7, comportant en outre un premier écran isolant électrique (118A) entre le premier circuit imprimé (110) la plaque conductrice (202) et un deuxième écran isolant électrique (118B) entre la plaque conductrice (202) et le deuxième circuit imprimé (112).

9. Transformateur planaire (300) selon la revendication 6, comportant en outre un troisième circuit imprimé (302) entre le premier circuit imprimé (110) et le deuxième circuit imprimé (112), et dans lequel chaque spire du bobinage secondaire (116) est formée dans une couche conductrice interne (302_{INT1-4}) du troisième circuit imprimé (302).

10. Convertisseur continu-continu comportant un transformateur planaire (100 ; 200 ; 300) selon l'une quelconque des revendications précédentes.

11. Aéronef comportant un transformateur planaire (100 ; 200 ; 300) selon l'une quelconque des revendications précédentes ou bien un convertisseur continu-continu selon la revendication précédente.
